# EUROPÄISCHE PATENTSCHRIFT

(11) **EP 2 619 129 B1**
(45) Veröffentlichungstag und Bekanntmachung des Hinweises auf die Patenterteilung: **25.03.2015**
(21) Anmeldenummer: 11810788.7
(22) Anmeldetag: 20.09.2011
(51) Int. Cl.: B67D 7/32

(54) **AUSLÖSEVORRICHTUNG, TOTMANNEINRICHTUNG, TANKSYSTEM UND VERFAHREN HIERZU**
TRIGGER SYSTEM, DEAD MAN'S DEVICE, FILLING SYSTEM AND METHOD THEREFOR
INSTALLATION DE DÉCLENCHEMENT, DISPOSITIF D'HOMME MORT, SYSTÈME DE RAVITAILLEMENT EN CARBURANT ET PROCÉDÉ ASSOCIÉ

(30) Priorität: 23.09.2010 DE 202010008612 U
(43) Veröffentlichungstag der Anmeldung: 31.07.2013
(73) Patentinhaber: Torkel, Jörg, 47051 Duisburg (DE); Klee, Karl-Heinz, 97688 Bad-Kissingen (DE)
(72) Erfinder: Torkel, Jörg, 47051 Duisburg (DE); Klee, Karl-Heinz, 97688 Bad-Kissingen (DE)
(74) Vertreter: Sebastian, Jens
(86) Internationale Anmeldenummer: PCT/DE2011/075227
(87) Internationale Veröffentlichungsnummer: WO 2012/048702

(56) Entgegenhaltungen:
- DE-A1- 4 343 352
- DE-C1- 4 313 720
- FR-A1- 2 828 026

## Beschreibung

Die Erfindung betrifft eine Auslösevorrichtung zum Auslösen eines Tankvorgangs an einer Zapfsäule, insbesondere zum Auslösen eines Gastankvorgangs an einer Gaszapfsäule nach dem Oberbegriff des Anspruchs 1.

Weiterhin betrifft die Erfindung ein Verfahren zur Durchführung eines Tankvorgangs an einer Zapfsäule, insbesondere für einen Gastankvorgang an einer Gaszapfsäule, nach dem Anspruch 15.

Schließlich betrifft die Erfindung ein Konsumgut zum Verkauf, insbesondere zum Verkauf an Tankstellen und/oder Fahrzeugzubehörläden, wie Reifen, Öldosen, Scheibenwischer, Scheibenwischerspritzwasser etc., nach dem Oberbegriff des Anspruchs 16.

Tankhilfen wie selbstarretierende Zapfpistolen sind zum Betanken eines Fahrzeuges mit flüssigen Kraftstoffen wie Benzin oder Diesel allgemein bekannt. Sie automatisieren durch eine Abschaltautomatik an der Zapfpistole die Kraftstoffbetankung. Sobald ein voreinstellbarer Pegelstand im Tank erreicht ist, wird der Kraftstoffzufluss unterbrochen, sodass der Tank des Fahrzeuges nicht überläuft. Diese Abschaltautomatik erfolgt beispielsweise druckgesteuert.

Die DE 101 50 266 A1 beschreibt eine als Zapfvorrichtung ausgeführte Tankkralle. Die Zapfvorrichtung dient dazu, den Diebstahl von Kraftstoff an Tankstellen zu verhindern, indem eine Krallfeder sich an der Innenwandung des Einfüllstutzens des Fahrzeugtanks fixiert, bis diese aus einer Sperrposition ex tern gelöst wird. Eine Schubhülse aus flexiblem Material, die sich mit einer Dichtlippe am Einfüllstutzen anlegt, bewirkt zudem, dass keine beim Tankvorgang entstehenden Gase freigesetzt werden können.

Bei Gaszapfsäulen sind neben Zapfpistolen mit Abschaltautomatik sogenannte Totmannschalter an der Gaszapfsäule vorgesehen. An Gaszapfsäulen gelten wesentlich strengere Sicherheitsvorkehrungen als an Zapfsäulen für flüssige Kraftstoffe, da es sich bei Gas um einen wesentlich flüchtigeren und leichter entflammbaren Stoff als Benzin oder Diesel handelt. Diese Sicherheitsvorkehrungen umfassen bei den bisher bekannten Tanksystemen zum Betanken von Fahrzeugen mit Gas unter anderem darin, dass der Tankende an der Zapfsäule während des gesamten Tankvorgangs einen Sicherheitsschalter gedrückt halten muss. Bei diesem Sicherheitsschalter handelt es sich um den Totmannschalter. Wird der Sicherheitsschalter während des Tankvorgangs losgelassen, wird die Gaszuführung augenblicklich unterbrochen.

Totmannschalter, auch Totmanneinrichtungen genannt, sind allgemein bekannt. Mittels Totmanneinrichtungen wird automatisiert überprüft, ob ein Mensch anwesend und handlungsfähig ist, andernfalls wird ein Signal oder eine Schalthandlung ausgelöst. Sie dienen der Arbeitssicherheit an Einzelarbeitsplätzen oder an gefährlichen Maschinen und sind zumeist gesetzlich, zumindest aber versicherungstechnisch vorgeschrieben. Ihre Auslösung erfolgt auf Bewegungslosigkeit, waagerechte Körperlage oder Schlaf. Sie lösen in der Regel beim Loslassen aus und verriegeln sich bzw. erfordern eine zusätzliche Schalthandlung zum Wiedereinschalten, zum Beispiel an handgeführten Maschinen.

Die Druckschrift DE 43 13 720 C1 offenbart eine Anordnung zur Sicherung der Anwesenheit und Aufmerksamkeit von Kontrollpersonen bei der Abgabe von Mineralölprodukten aus einem Tankfahrzeug, mit einer am Tankfahrzeug angeordneten Sendeeinrichtung zur Aussendung von Signalen, sowie mit einer tragbaren Sendeeinrichtung zur Aussendung von Reaktionsimpulsen, sowie mit einer am Tankfahrzeug angeordneten Empfangseinrichtung für die Reaktionsimpulse sowie mit einem Abfüllsicherungssystem mit einer Steuereinheit, die bei Ausbleiben eines Reaktionsimpulses innerhalb eines vorgegebenen Zeitraumes die Abgabe des Mineralölproduktes unterbricht, schlägt die Erfindung vor, daß die Sendeeinrichtung am Tankfahrzeug zur Aussendung optischer oder akustischer Signale ausgebildet ist. Auf diese Weise wird ein preiswertes und einfaches System geschaffen, welches dennoch zuverlässig sicherstellt, daß eine Kontrollperson die Abgabe von Mineralölprodukten von einem Tankfahrzeug zu einem Tank zuverlässig überwacht.

Es ist eine Aufgabe der vorliegenden Erfindung, eine Auslösevorrichtung zum Auslösen eines Tankvorgangs an einer Zapfsäule, insbesondere zum Auslösen eines Gastankvorgangs an einer Gaszapfsäule, zu schaffen, welche den geltenden Sicherheitsbestimmungen zum Betrieb einer Gaszapfsäule und zum Betanken eines Fahrzeuges mit Gas genügt und den Betankungsvorgang für einen Benutzer erleichtert. Weiterhin ist es eine Aufgabe der vorliegenden Erfindung, Mittel zur Durchführung eines Verfahrens für einen Gastankvorgang sowie ein Konsumgut zu schaffen.

Diese und weitere Aufgaben werden ausgehend von einer Auslösevorrichtung nach Anspruch 1, einem Verfahren nach Anspruch 15 und einem Konsumgut nach Anspruch 16 in Verbindung mit deren Merkmalen gelöst. Vorteilhafte Weiterbildungen der Erfindung sind in den abhängigen Ansprüchen angegeben.

Die Erfindung schließt die technische Lehre ein, dass bei einer Auslösevorrichtung zum Auslösen eines Tankvorgangs an einer Zapfsäule, insbesondere zum Auslösen eines Gastankvorgangs an einer Gaszapfsäule mit Sicherheitsschalter, umfassend eine Befestigungseinrichtung zum lösbaren Befestigen der Auslösevorrichtung an der Zapfsäule, und eine Betätigungseinrichtung, welche mit der Befestigungseinrichtung verbunden ist und derart verstellbar ist, dass die Betätigungseinrichtung in einer Betätigungsposition in Wirkverbindung mit dem Sicherheitsschalter verharrt, eine Totmanneinrichtung vorgesehen ist, um eine Unterbrechung des Tankvorgangs bei einem Auftreten einer Störung und somit des Verharrens in einer Betätigungsposition zu bewirken. Die erfindungsgemäße Auslösevorrichtung erfüllt durch die Totmanneinrichtung die Sicherheitsbestimmungen zum Betrieb einer Gaszapfsäule und für Gasbetankungsvorgänge. Weiterhin erleichtert sie den Betankungsvorgang erheblich, da es nicht mehr notwendig ist, dass der Tankende permanent einen Knopf zum Umgehen der Sicherheitsvorschriften direkt an der Gaszapfsäule gedrückt halten muss. Durch die Totmanneinrichtung erfolgt ein automatisches Unterbrechen des Betankungsvorgangs, sobald eine Störung vorliegt. Als Störungen gelten beispielsweise das Entfernen des Tankenden von seinem Fahrzeug, eine plötzliche Ohnmacht mit darauffolgendem Kontrollverlust oder sonstige Gefahrenquellen. An bekannten Gaszapfsäulen befindet sich der Totmannschalter oftmals in einer unergonomischen Position oder befindet sich in einer vor äußeren Einflüssen wie Kälte oder Nässe nur unzureichend geschützten Position. Durch die Verlagerung der Totmannschaltung weg von der Gaszapfsäule hin zu der Auslösevorrichtung ist eine ergonomischere Anordnung der Totmannschaltung realisierbar. Gerade auch im Winter ist die Totmannschaltung auch mit Handschuhen bedienbar. Durch die variable Anordnung ist eine Größenanpassung an unterschiedliche große Nutzer möglich.

Die Auslösevorrichtung umfasst neben der Totmanneinrichtung im Wesentlichen die Befestigungseinrichtung und die Betätigungseinrichtung. Mittels der Befestigungseinrichtung ist eine vorteilhafterweise lösbare Verbindung zu der Gaszapfsäule herstellbar. In einer Ausführung umfasst die Betätigungseinrichtung eine Druckfläche zum Herstellen der Wirkverbindung mit dem Zapfschalter. Diese Druckfläche übernimmt die Funktion einer Hand bzw. eines Daumens des Tankenden und hält den Sicherheitsschalter an der Zapfsäule gedrückt. Die Druckfläche ist in einer Ausführung größer als der Sicherheitsschalter ausgeführt. Dies vereinfacht das Positionieren der Auslösevorrichtung an der Zapfsäule. Die Totmanneinrichtung ist so auf sichere Weise von der Gaszapfsäule an einen frei definierbaren Punkt verlagerbar.

In einer Ausführung der vorliegenden Erfindung ist die Betätigungsvorrichtung aus zwei gelenkig miteinander verbundenen Hebelarmen ausgebildet. Ein Ende eines Hebelarms ist mit der Befestigungsvorrichtung verbunden. Die Druckfläche ist vorteilhafterweise an einem Ende eines anderen Hebelarms angeordnet. Die freien Enden der Hebelarme sind demnach miteinander verbunden. Je nach dem, ob die Auslösevorrichtung sich in einer Ruheposition oder in einer Betätigungsposition befindet, ändert sich der Winkel zwischen den Hebelarmen vorteilhafterweise derart, dass der Hebelarm, an welchem endseitig die Druckfläche angeordnet ist, senkrecht ausgerichtet ist bzw. nach unten pendelt.

In einer vorteilhaften Ausführungsform der erfindungsgemäßen Auslösevorrichtung ist vorgesehen, dass die Betätigungseinrichtung und die Befestigungseinrichtung über eine Gelenkverbindung miteinander verbunden sind. Diese Gelenkverbindung ermöglicht eine flexible Einstellung eines beliebigen Winkels zwischen der Betätigungseinrichtung und der Befestigungseinrichtung. Mögliche Ausführungen des Gelenkes sind beispielsweise Scharnier- oder Stiftgelenke. In einer Ausführung ist die Gelenkverbindung starr ausgeführt. In einer bevorzugten Ausführung ist die Gelenkverbindung flexibel ausgeführt. Eine flexible Ausführung der Gelenkverbindung erlaubt eine individuelle Anpassung der Auslösevorrichtung an die Gegebenheiten der Gaszapfsäule, insbesondere der Anordnung des Sicherungsschalters, da der Hebelarm aus Betätigungseinrichtung und Befestigungseinrichtung variable ist. Durch ein flexibles Gelenk ist somit der Abstand zwischen Auslösevorrichtung und zu betätigendem Sicherheitsschalter auch nach der Befestigung an der Gaszapfsäule variierbar. Ebenso ist der Winkel zwischen der Betätigungseinrichtung und der Befestigungseinrichtung an eine Höhe des Sicherheitsschalters anpassbar. Die Verstellung erfolgt in einer Ausführungsform diskret. In einer anderen Ausführungsform ist eine kontinuierliche Verstellung realisiert. Durch die flexible Verstellung ist eine Anpassung an unterschiedliche Gaszapfsäulen möglich.

Zum Fixieren eines ausgewählten und eingestellten Winkel der Gelenkverbindung ist es vorteilhaft, wenn die Gelenkverbindung eine Arretiereinheit aufweist, um die Betätigungseinrichtung in der Betätigungsposition zu arretieren. In einer Ausführung erfolgt die Arretierung stufenlos. In einer anderen Ausführung erfolgt die Arretierung schrittweise. Eine stufenlose Arretierung bietet gegenüber einer schrittweisen Arretierung größere Flexibilität und Variabilität. Die Arretierung ist vorteilhafterweise mit Rastelementen, beispielsweise in Form einer Klammer, fixierbar. In einer anderen Ausführung ist die Arretierung teleskopierbar ausgeführt. Andere Rastelemente sind in anderen Ausführungsformen denkbar, beispielsweise mittels Klipp-Verbindungen oder dergleichen.

In einer Ausführungsform der erfindungsgemäßen Auslöseeinrichtung weist die Befestigungseinrichtung mindestens eine Saugeinheit zum lösbaren, insbesondere ansaugenden, Befestigen der Auslösevorrichtung an der Zapfsäule auf. Beispielswiese handelt es sich bei der Saugeinrichtung um einen herkömmlichen Saugnapf, welcher sich mittels Unterdruck an der Oberfläche fest saugt. Diese Art der Befestigung ist oberflächenschonend und einfach zu platzieren. Vorteilhafterweise eignen sich für die Befestigung mittel Saugeinrichtungen glatte Oberflächen einer Gaszapfsäule. Andere Ausführungsformen sind denkbar. Beispielsweise sind kraft-, klettver-, reib-, form- und/oder formschlüssige Befestigungseinrichtungen vorgesehen. Magnetische Befestigungen eigen sich hierfür eher weniger, da die magnetischen Kräfte eine negative Auswirkung bzw. Störung der Elektronik der Gaszapfsäule bewirken können.

Vorteilhafterweise weist die Befestigungseinrichtung eine Ablösehilfe zum unterstützten Ablösen der lösbaren Befestigung auf. Das Ablösen der Befestigung erfolgt erfindungsgemäß einfach und schnell. Ist die Befestigung als Saugeinrichtung mit Saugnapf ausgeführt, eignet sich als Ablösehilfe bevorzugt eine Abziehlasche, die beim Ziehen den Unterdruck unter dem Saugnapf löst. Bei anderen Ausführungen der Befestigung ist die Ablösehilfe vorteilhafterweise als Schalter und/oder Sprungfeder zum Dekontaktieren ausgebildet. Derartige Ablösehilfen sind in einer Ausführungsform mit der Totmanneinrichtung gekoppelt.

In einer Ausführungsform ist die Betätigungseinrichtung und/oder die Befestigungseinrichtung vorteilhafterweise aus einem Material mit mindestens einer Eigenschaft, ausgewählt aus der folgenden Gruppe von Materialeigenschaften, ausgebildet. Die Gruppe von Materialeigenschaften umfasst vorzugsweise die Eigenschaften schwer-entflammbar und unmagnetisch. Besonders bevorzugt werden elektroverträgliche und DIN-Norm zertifizierte Materialien verwendet.

Beispielsweise eignet sich ein Kunststoff für die Ausfertigung der Betätigungseinrichtung und/oder der Befestigungseinrichtung. Dabei ist es insbesondere vorteilhaft, wenn Betätigungseinrichtung und die Befestigungseinrichtung aus dem gleichen Kunststoff ausgebildet sind. Kunststoff ist insbesondere elektroverträglich und unmagnetisch. Andernfalls könnte die Elektronik in einer Gastanksäule gestört werden. Zudem ist mittels Kunststoff eine leichte Ausführungsform realisierbar, die zudem witterungsbeständig ist. Weiterhin ist Kunststoff leicht verarbeitbar. Insbesondere lassen sich an Kunststoffausführungsformen leicht Werbeanzeigen oder Werbeformen anbringen.

Eine vorteilhafte Ausführung der erfindungsgemäßen Auslösevorrichtung sieht vor, dass die Totmanneinrichtung zum Unterbrechen eines Tankvorgangs, insbesondere eines Gastankvorgangs, bei einem Auftreten einer Störung, zumindest einen Zeitschalter umfasst, um in Abhängigkeit einer vordefinierten Totzeit eine Unterbrechung des Tankvorgangs zu bewirken. Tritt eine Störung auf, das heißt, wird der Tankende beispielsweise ohnmächtig und damit handlungsunfähig, unterbricht die Totmanneinrichtung den Tankvorgang. Dies geschieht vorzugsweise um eine vordefinierte Totzeit zeitverzögert. Dadurch ist die Möglichkeit gegeben, bei einer fehlerhaften oder unbeabsichtigten Auslösung die Unterbrechung des Tankvorgangs noch innerhalb der Totzeit zu verhindern. Die Totzeit beträgt vorteilhafterweise maximal 30s, bevorzugt maximal 15s, noch weiter bevorzugt maximal 5s. In einer Ausführungsform ist eine Zeittaktung vorgesehen, die beispielsweise in regelmäßigen oder unregelmäßigen Intervallen einen Eingriff erfordert, beispielsweise eine Betätigung oder dergleichen.

Vorteilhafterweise weist der Zeitschalter eine Zeitschaltuhr zur Überwachung der Totzeit auf. Diese Zeitschaltuhr ist ein einer Ausführung als Digitalzeitschaltuhr ausgeführt. In einer anderen Ausführung ist die Zeitschaltuhr als Analogzeitschaltuhr ausgeführt. Für einen Tankvorgang ist beispielsweise eine Zeit für den Tankvorgang vorgebbar, sodass ein Tankvorgang spätestens nach Ablauf der Zeitvorgabe abgeschlossen wird.

In ein er anderen Ausführung ist es vorteilhaft, wenn die Totmanneinrichtung einen Signalgeber aufweist zum Auslösen eines Alarms beim Ablaufen der Totzeit. Dieser Alarm ist beispielsweise als akustische Warnsirene, ähnlich einer Feuerwehr- oder Polizeisirene, oder als optisches Signal mit einem Blinklicht mittels LEDs oder andren Lichterzeugern ausgestaltet. Andere Signale sind denkbar. Zum Beispiel ist auch eine Funkübertragung an ein Mobiltelefon oder eine Kasse bei einem Tankwart realisiert. Beispielsweise umfasst der Alarm mindesten eine Vorwarnstufe und mindestens eine Hauptwarnstufe. Die Vorwarnstufe wird in einer Ausführung bereits beim Beginn der Totzeit, in einer anderen Ausführung erst beim Ende der Totzeit aktiviert.

In noch einer anderen Ausführung der Totmanneinrichtung ist eine Fortsetzungsschaltung zum Fortsetzen und/oder Verlängern des Tankvorgangs vorgesehen. Die Fortsetzungsschaltung erfordert eine Signaleingabe eines Nutzers. Die Eingabe erfolgt beispielsweise über Funk, über Infrarot, über eine Mechanik, über ein akustisches Signal, über eine Stimmeingabe oder dergleichen.

In einer vorteilhaften Ausführung der erfindungsgemäßen Auslösevorrichtung ist eine Kontaktschaltung vorgesehen, welche nur bei Kontakt zu einem Tankenden eine Betätigung und damit den Tankvorgang ermöglicht. Dabei umfasst die Kontaktschaltung nicht nur elektrische Schaltungen, sondern auch mechanische oder sonstige Schaltungen. Eine Möglichkeit umfasst zum Beispiel, dass der Kontakt zwischen der Gaszapfsäule und einem Benutzer mittels einer kurzen Sicherheitsreißleine, die einerseits mit einem Handgelenk eines Benutzers und andererseits mit einem Reißstecker in der Gaszapfsäule oder einem anderen Ort der Tankstelle verbunden ist, hergestellt wird. Reißt der Kontakt zu dem Benutzer ab, spannt sich die Sicherheitsreißleine und der Reißstecker wird ausgerissen, sodass der Tankvorgang unterbrochen wird. Nach dem gleichen Prinzip wird ein Tankvorgang erst ermöglicht, wenn der Reißstecker eingesteckt ist. Ähnliche Sicherheitsreißleinen werden beispielsweise bei Rennbooten oder Jet-Skis verwendet. Eine alternative Ausführung sieht vor, dass der Kontakt kapazitiv mittels eines Stromflusses hergestellt wird. Dabei registriert ein Sensor eine Berührung des Tankenden. Beim Loslassen des Sensors wird der Kontakt unterbrochen und der Tänkvorgang wird ebenfalls unterbrochen bzw. ist nicht zu starten. In einer besonderen Ausführung ist bei der Kontaktschaltung eine akustische Erkennungseinheit, insbesondere eine Stimmerkennungseinheit, vorgesehen. In noch einer besonderen Ausführung ist ein Bewegungssensor vorgesehen, der Bewegungen des Tankenden registriert. Dieser Bewegungssensor ist ebenfalls sowohl mechanisch als auch elektronisch ausführbar. Eine Reißleine als Kontaktschaltung erfüllt zugleich auch alle Anforderungen eines Bewegungssensors. Zudem wird in einer Ausführungsform die Zapfsäule und insbesondere eine Anzeige der Zapfsäule von dem Bewegungssensor erfasst. Auf diese Weise ist ein Tankvorgang auch von einer entfernten Stelle möglich oder eine Signalübertragung an ein elektronisches Fahrtenbuch, einen Bordcomputer oder dergleichen realisierbar.

Insgesamt wird durch die Kontaktschaltung in jeglicher Ausführung überwacht, ob der Tankende noch anwesend und handlungsfähig ist. Besonders vorteilhaft an diesen Ausführungen ist, dass die Totmannschaltung nicht direkt in die Gaszapfsäule integriert sein muss, jedoch benutzerabhängig ausgeführt ist. Die Totmannschaltung stellt somit eine zusätzliche Sicherungseinheit zu der an der Gaszapfsäule vorgesehenen Totmannschaltung dar, die jedoch variabel anordnenbar ist.

Die Erfindung schließt weiter die technische Lehre ein, dass ein Verfahren zur Durchführung eines Tankvorgangs an einer Zapfsäule, insbesondere für einen Gastankvorgang an einer Gaszapfsäule, zumindest die Schritte Befestigen einer Auslösevorrichtung zum Auslösen des Tankvorgangs an der Zapfsäule, und Aktivieren einer Totmanneinrichtung, um bei einem Auftreten einer Störung eine Unterbrechung des Tankvorgangs zu bewirken, umfasst. Um einen Tankvorgang an einer Gaszapfsäule in Gang zu setzten, wird die erfindungsgemäße Auslösevorrichtung mittels der Befestigungseinrichtung an der Gaszapfsäule vorteilhafterweise in der Nähe des Sicherheitsschalters platziert. Anschließend wird die Auslösevorrichtung derart arretiert, dass die Betätigungseinheit den Sicherheitsschalter gedrückt hält. Die Kontaktschaltung der Totmanneinrichtung wird ebenfalls aktiviert. Dadurch wird vorteilhafterweise die Totmanneinrichtung überbrückt, sodass der Tankvorgang gestartet wird. Treten keine Störungen währende des Tankvorgangs auf, wird dieser entsprechend einem herkömmlichen Tankvorgang durchgeführt und anschließend beendet, indem die Auslösevorrichtung von dem Sicherheitsschalter entfernt wird. Alternativ wird der Schaltvorgang auch nach dem Ablauf einer vorgegebenen Zeitspanne beendet. Im Falle einer auftretenden Störung wird der Tankvorgang jedoch durch die Totmanneinrichtung unterbrochen. Die Unterbrechung hält erfindungsgemäß an, bis die Störung behoben ist.

Die Erfindung schließt weiter die technische Lehre ein, dass bei einem Konsumgut zum Verkauf, insbesondere zum Verkauf an Tankstellen und/oder Fahrzeugzubehörläden, wie Öldosen, Scheibenwischer, Scheibenwischerspritzwasser etc., aber auch andere Konsumgüter wie Autozeitschrifen, Lebensmittel etc. vorgesehen ist, dass mindestens eine erfindungsgemäße Auslösevorrichtung umfasst ist. Auf diese Weise ist die Auslösevorrichtung einfach an den Kunden zu bringen. Durch eine ständige Präsenz der Auslösevorrichtung für den Konsumenten, beispielsweise in Tankstellen, wird eine Verwendung nahegelegt. Die Auslösevorrichtung befindet sich beispielsweise in einer Verpackung mit dem Konsumgut.

Insgesamt wird mit der Erfindung eine Auslösevorrichtung zum Auslösen eines Tankvorgangs an einer Zapfsäule vorgeschlagen, umfassend eine Befestigungseinrichtung zum lösbaren Befestigen der Auslösevorrichtung an der Zapfsäule, und eine Betätigungseinrichtung, welche mit der Befestigungseinrichtung verstellbar verbunden ist und derart verstellbar ist, dass die Betätigungseinrichtung in einer Betätigungsposition in Wirkverbindung mit dem Sicherheitsschalter verharrt, wobei eine Totmanneinrichtung vorgesehen ist, um eine Unterbrechung des Tankvorgangs bei einem Auftreten einer Störung und somit des Verharrens in einer Betätigungsposition zu bewirken. Weiter wird mit der Erfindung ein Verfahren für einen Tankvorgang an einer Zapfsäule vorgeschlagen, umfassend zumindest die Schritte: Befestigen einer Auslösevorrichtung zum Auslösen des Tankvorgangs an der Gaszapfsäule, und Aktivieren einer Totmanneinrichtung, um bei einem Auftreten einer Störung eine Unterbrechung des Tankvorgangs zu bewirken.

Die Erfindung wird nachfolgend anhand von in den Zeichnungen dargestellten Ausführungsbeispielen näher erläutert. Für gleiche oder ähnliche Bauteile oder Merkmale werden dabei einheitliche Bezugszeichen verwendet. Merkmale oder Bauteile verschiedener Ausführungsformen können kombiniert werden, um so weitere Ausführungsformen zu erhalten. Sämtliche aus den Ansprüchen der Beschreibung oder Zeichnungen hervorgehenden Merkmale und/oder Vorteile einschließlich konstruktiver Einzelheiten, räumliche Anordnung und Verfahrensschritte, können so für sich als auch in verschiedensten Kombinationen erfindungswesentlich sein.

Es zeigen:
- Fig. 1: eine schematische Darstellung einer erfindungsgemäßen Auslösevorrichtung in einer ersten Ausführung in einer Ruheposition;
- Fig. 2: eine schematische Darstellung einer erfindungsgemäßen Auslösevorrichtung in einer anderen Ausführung in einer Ruheposition;
- Fig. 3: eine schematische Darstellung der erfindungsgemäßen Auslösevorrichtung in der Ausführung nach Fig. 2 in einer Betätigungsposition und
- Fig. 4: eine schematische Darstellung der erfindungsgemäßen Mittel zur Durchführung eines Gastankvorgangs.

Die Fig. 1 zeigt eine schematische Darstellung einer erfindungsgemäßen Auslösevorrichtung 1 in einer ersten Ausführung in einer Ruheposition. Die Auslösevorrichtung 1 dient zum Auslösen eines Tankvorgangs an einer Zapfsäule, insbesondere zum Auslösen eines Gastankvorgangs an einer Gaszapfsäule mit Zapfschalter. Die Auslösevorrichtung 1 umfasst eine Befestigungseinrichtung 2 und eine Betätigungseinrichtung 3. Die Befestigungseinrichtung 2 dient zum lösbaren Befestigen der Auslösevorrichtung 1 an der Zapfsäule. Die Betätigungseinrichtung 3, welche mit der Befestigungseinrichtung 2 verstellbar verbunden ist, ist derart verstellbar, dass die Betätigungseinrichtung 2 in einer Betätigungsposition in Wirkverbindung mit einem Sicherheitsschalter verharrt. Die Gaszapfsäule mit Sicherheitsschalter ist hier nicht gezeigt. Erfindungsgemäß weist die Auslösevorrichtung 1 eine Totmanneinrichtung auf, um eine Unterbrechung des Tankvorgangs bei einem Auftreten einer Störung und somit des Verharrens in einer Betätigungsposition zu bewirken. Die Totmanneinrichtung ist in Fig. 1 nicht dargestellt. Eine ausführliche Beschreibung erfolgt bei Fig. 4.

Die Betätigungseinrichtung 3 und die Befestigungseinrichtung 2 sind über eine Gelenkverbindung 5, beispielsweise ein Stiftgelenk, miteinander verbunden. Die Gelenkverbindung 5 weist eine Arretiereinheit 51 auf, um die Betätigungseinrichtung 3 in der Betätigungsposition zu arretieren. Die Arretiereinheit 51 ist hier nicht detaillierter dargestellt. Eine genaue Beschreibung der Arretiereinheit 51 erfolgt in Fig. 2. In der Ausführung der Fig. 1 ist die Auslösevorrichtung 1 in einer Ruheposition gezeigt. Hier ist die Gelenkverbindung 5 in einem Winkel von etwa 90° zwischen Betätigungseinrichtung 3 und Befestigungseinrichtung 2 arretiert.

Die Betätigungseinrichtung 3 umfasst einen ersten Hebelarm 31 und einen zweiten Hebelarm 32. Die Hebelarme 31 und 32 sind ebenfalls über eine Gelenkverbindung 5a miteinander beweglich verbunden. Je nach dem, ob die Auslösevorrichtung 1 in einer Ruheposition oder in einer Betätigungsposition arretiert ist, bildet sich zwischen dem ersten Hebelarm 31 und dem zweiten Hebelarm 32 schwerkraftsbedingt ein anderer Winkel aus, sodass der zweite Hebelarm 32 senkrecht nach unten hängt. In der Ausführung der Fig. 1 ist ein 90°-Winkel ausgebildet. An einem von dem ersten Hebelarm 31 abgewandten Ende des zweiten Hebelarmes 32 ist eine Druckfläche 33 ausgebildet. Die Druckfläche 33 bildet in einer Betätigungsposition den Kontakt zu einem zu betätigenden Sicherheitsschalter an der Gaszapfsäule aus. In der Ausführung der Fig. 1 ist die Druckfläche 33 als rechtwinkelige Verdickung des zweiten Hebelarms 32 ausgeführt.

Die Befestigungseinrichtung 2 weist eine Saugeinheit 21 zum lösbaren und ansaugenden Befestigen der Auslösevorrichtung 1 an der Zapfsäule auf. Die Saugeinheit 21 ist in der Fig. 1 als ein elastischer Saugnapf, beispielsweise aus einem Weichplastik, ausgebildet, welcher an eine Oberfläche der Gaszapfsäule gepresst wird und sich beim Loslassen mittels eines Unterdruckes an die Oberfläche ansaugt und so die Auslösevorrichtung 1 an der Gaszapfsäule fixiert. Weiterhin weist die Befestigungseinrichtung 1 eine Ablösehilfe 22 zum unterstützten Ablösen der lösbaren Befestigung aufweist. Die Ablösehilfe 22 ist in der Fig. 1 als Lasche an einem Umfang des Saugnapfes ausgebildet, welche durch Ziehen den Unterdruck unter dem Saugnapf und so die Befestigung der Auslösevorrichtung 1 an der Gaszapfsäule löst. Die Befestigungseinrichtung 2 umfasst noch einen Standarm 23, welcher an einer Oberseite der Saugeinheit 21 befestigt ist und aufrecht angeordnet ist. Der Standarm 23 bildet über die Gelenkverbindung 5 die Verbindung zu dem ersten Hebelarm 31 der Betätigungseinrichtung 3 aus. In dieser Ausführung ist die Länge des Standarms 23 kleiner als die Summe der Längen der Hebelarme 31 und 31 der Betätigungseinrichtung 3, sodass die Druckfläche bis zu einer Oberfläche der Gaszapfsäule bzw. des Sicherheitsschalters absenkbar ist.

Die Betätigungseinrichtung 3 und die Befestigungseinrichtung 2 sind aus einem elektroverträglichen, schwer-entflammbaren, DIN-Norm zertifizierten und unmagnetischen Material ausgebildet. Hierfür eignet sich besonders Kunststoff, wobei die Bauteile der Betätigungseinrichtung 3 und der Befestigungseinrichtung 2 in einer Ausführung aus einem gleichen Kunststoff ausgebildet sind.

Die Fig. 2 und 3 zeigen jeweils eine schematische Darstellung einer erfindungsgemäßen Auslösevorrichtung 1 in einer anderen Ausführung in unterschiedlichen Positionen. Die Auslösevorrichtung 1 umfasst eine Betätigungseinrichtung 3 und eine Befestigungseinrichtung 2. Die Ausführung und die einzelnen Bauteile der Betätigungseinrichtung 3 und der Befestigungseinrichtung 2, ausgenommen der Arretiereinheit 51, entsprechen der Ausführung der Fig. 1. Auf eine erneute detaillierte Beschreibung wird daher verzichtet. Gleiche Bauteile sind mit gleichen Bezugszeichen gekennzeichnet.

Die Arretiereinheit 51 der Fig. 2 und 3 umfasst eine Rundschiene 52 und eine Klammer 53. Die Rundschiene 52 weist an ihrer Innenseite eine Vielzahl von beabstandeten Zacken auf. Ein Ende der Rundschiene 52 ist an dem ersten Hebelarm 21 der Betätigungseinrichtung 2 fixiert. Das andere Ende der Rundschiene 51 ist in der Klammer 53, welche an dem Standarm 23 der Befestigungseinrichtung 2 angebracht ist, eingeklemmt bzw. eingerastet. Durch die Zacken der Rundschiene 52 erfolgt die Arretierung in dieser Ausführung in diskreten Schritten, wobei ein Schritt etwa der Breite eines Zackens entspricht.

In der Fig. 2 ist die Auslösevorrichtung 1 in einer Ruheposition gezeigt. Die Befestigungseinrichtung 2 und die Betätigungseinrichtung 3 sind derart arretiert, dass zwischen Befestigungseinrichtung 2 und Betätigungseinrichtung 3 ein Winkel von mehr als 90° vorliegt und die Druckfläche 33 der Betätigungseinrichtung 3 von einer Oberfläche hochgehoben ist.

In der Fig. 3 ist die Auslösevorrichtung 1 in einer Betätigungsposition gezeigt. Die Druckfläche 33 ist auf einen Sicherheitsschalter 101 einer Gaszapfsäule 100 (hier nur angedeutet) herabgesenkt und in dieser Position arretiert. Je tiefer die Druckfläche 33 der Betätigungsvorrichtung 3 abgesenkt wird, das heißt, je kleiner der Winkel zwischen Befestigungseinrichtung 2 und Betätigungseinrichtung 3 ist, umso weiter wird die Rundschiene 52 durch die Klammer 53 geschoben.

Die Fig. 4 zeigt eine schematische Darstellung der erfindungsgemäßen Mittel zur Durchführung eines Gastankvorgangs. Dargestellt sind eine Gaszapfsäule 100, ein Fahrzeug 200 und eine Auslösevorrichtung 1 sowie ein Tankender 300. Eine Zapfpistole 103 eines Gastankschlauches 102 der Gaszapfsäule 100 ist in eine Tanköffnung 201 des Fahrzeuges 200 eingeführt. Die Auslösevorrichtung 1 ist an einer Oberfläche der Gaszapfsäule 100 befestigt und in einer Betätigungsposition arretiert, sodass ein Sicherheitsschalter 101 an der Gaszapfsäule 100 gedrückt gehalten wird. Die Auslösevorrichtung 1 ist mittels einer Kontaktschaltung 41 mit dem Tankenden 300 verbunden. Die Kontaktschaltung 41 ist Teil der erfindungsgemäßen Totmanneinrichtung 4. Im Übrigen entspricht die Auslösevorrichtung 1 der Fig. 4 der Ausführung der Auslösevorrichtung 1 der Fig. 2 bzw. 3.

Die Totmanneinrichtung 4 dient zum Unterbrechen des Gastankvorgangs bei einem Auftreten einer Störung. Insbesondere umfasst die Totmanneinrichtung 4 die Kontaktschaltung 41, welche einen Tankvorgang nur dann ermöglicht, wenn ein Kontakt zu dem Tankenden 300 vorliegt, und einen Zeitschalter 41, um in Abhängigkeit einer vordefinierten Totzeit eine Unterbrechung des Tankvorgangs zu bewirken. Die Kontaktschaltung 41 ist als einfacher Bewegungssensor in Form einer Reißleine ausgeführt. Die Reißleine ist mit einem Ende an der Auslöseeinrichtung 1 und mit einem anderen Ende an dem Tankenden 300, beispielsweise um ein Handgelenk, verbunden.

Die Reißleine erlaubt einen gewissen, eingeschränkten Bewegungsradius des Tankenden 300 um die Gaszapfsäule 100. Bewegt sich der Tankende 300 während des Tankvorgangs zu weit von der Gaszapfsäule 100 weg oder verliert dieser das Bewusstsein und stürzt zu Boden, reißt der Kontakt zu der Gaszapfsäule 100 ab, das heißt, es erfolgt eine Störung, wird der Tankvorgang unterbrochen. Mittels des Zeitschalters (hier nicht dargestellt) erfolgt die Unterbrechung des Tankvorgangs jedoch nicht unmittelbar nach der Störung, sondern nach einer vorbestimmten Totzeit. Die Totzeit ermöglicht, wenn es sich bei der Unterbrechung des Kontaktes zwischen Gaszapfsäule 100 und Tankendem 300 um ein Versehen handelt, ein Fortsetzen des Tankvorgangs mittels einer Fortsetzungsschaltung. Der Zeitschalter umfasst eine Zeitschaltuhr zum Überwachen der Totzeit. Ist die Totzeit abgelaufen, wird mittels eines Signalgebers ein Signal ausgelöst. Die Totzeit beträgt hier nicht mehr als 30s.

## Patentansprüche

1. Auslösevorrichtung (1) zum Auslösen eines Tankvorgangs an einer Zapfsäule (100), mit Sicherheitsschalter, umfassend
eine Befestigungseinrichtung (2) zum lösbaren Befestigen der Auslösevorrichtung (1) an der Zapfsäule, und
eine Betätigungseinrichtung (3), welche mit der Befestigungseinrichtung (2) verstellbar verbunden ist und derart verstellbar ist, dass die Betätigungseinrichtung (3) in einer Betätigungsposition in Wirkverbindung mit dem Sicherheitsschalter verharrt,
**dadurch gekennzeichnet**, dass
die Auslösevorrichtung (1) eine Totmanneinrichtung (4) aufweist, die eine Unterbrechung des Tankvorgangs bei einem Auftreten einer Störung und somit des Verharrens in einer Betätigungsposition bewirkt.

2. Auslösevorrichtung (1) nach Anspruch 1, **dadurch gekennzeichnet,** dass
die Betätigungseinrichtung (3) und die Befestigungseinrichtung (2) über eine Gelenkverbindung (5) miteinander verbunden sind.

3. Auslösevorrichtung (1) nach Anspruch 1 oder 2, **dadurch gekennzeichnet,** dass
die Gelenkverbindung (5) eine Arretiereinheit (51) aufweist, die die Betätigungseinrichtung (3) in der Betätigungsposition arretiert.

4. Auslösevorrichtung (1) nach einem der vorherigen Ansprüche 1 bis 3, **dadurch gekennzeichnet**, dass
die Befestigungseinrichtung (2) mindestens eine Saugeinheit (21) zum lösbaren, insbesondere ansaugenden, Befestigern der Auslösevorrichtung (1) an der Zapfsäule mit dem Sicherheitsschalter aufweist.

5. Auslösevorrichtung (1) nach einem der Ansprüche 1 bis 4, **dadurch gekennzeichnet,** dass
die Befestigungseinrichtung (2) eine Ablösehilfe (22) zum unterstützten Ablösen der lösbaren Befestigung aufweist.

6. Auslösevorrichtung (1) nach einem der vorherigen Ansprüche 1 bis 5, **dadurch gekennzeichnet,** dass
die Betätigungseinrichtung (3) und/oder die Befestigungseinrichtung (2) aus einem Material mit mindestens einer Eigenschaft, ausgewählt aus der folgenden Gruppe von Materialeigenschaften, ausgebildet ist, umfassend: schwer-entflammbar und unmagnetisch.

7. Auslösevorrichtung (1) nach einem der vorherigen Ansprüche 1 bis 6, **dadurch gekennzeichnet**, dass
die Betätigungseinrichtung (3) und/oder die Befestigungseinrichtung (2) aus einem Kunststoff, insbesondere dem gleichen Kunststoff, ausgebildet ist.

8. Auslösevorrichtung (1) nach einem der vorherigen Ansprüche 1 bis 7, **dadurch gekennzeichnet,** dass.
die Totmanneinrichtung (4) zum Unterbrechen eines Tankvorgangs, insbesondere eines Gastankvorgangs, bei einem Auftreten einer Störung, zumindest einen Zeitschalter umfasst, der in Abhängigkeit einer vordefinierten Totzeit eine Unterbrechung des Tankvorgangs bewirkt.

9. Auslösevorrichtung nach einem der vorherigen Ansprüche 1 bis 8, **dadurch gekennzeichnet,** dass
der Zeitschalter eine Zeitschaltuhr zur Überwachung der Totzeit aufweist.

10. Auslösevorrichtung (1) nach einem der vorherigen Ansprüche 1 bis 9, **dadurch gekennzeichnet,** dass
die Totmanneinrichtung einen Signalgeber zum Auslösen eines Alarms aufweist.

11. Auslösevorrichtung (1) nach einem der vorherigen Ansprüche 1 bis 10, **dadurch gekennzeichet,** dass
eine Fortsetzungsschaltung zum Fortsetzen und/oder Verlängern des Tankvorgangs vorgesehen ist.

12. Auslösevorrichtung (1) nach einem der vorherigen Ansprüche 1 bis 11, **dadurch gekennzeichnet,** dass
die Auslösevorrichtung (1) eine Kontaktschaltung (41) aufweist, welche nur bei Kontakt zu einem Tankenden (300) eine Betätigung und damit den Tankvorgang ermöglicht.

13. Auslösevorrichtung (1) nach einem der vorherigen Ansprüche 1 bis 12, **dadurch gekennzeichnet**, dass
die Kontaktschaltung (41) eine akustische Erkennungseinheit, insbesondere eine Stimmerkennungseinheit, aufweist.

14. Auslösevorrichtung (1) nach Anspruch 12 oder 13, **dadurch gekennzeichnet,** dass
die Kontaktschaltung (41) einen Bewegungssensor aufweist.

15. Verfahren zur Durchführung eines Tankvorgangs an einer Zapfsäule (100), umfassend zumindest die folgenden Schritte:
Befestigen einer Auslösevorrichtung (1) zum Auslösen des Tankvorgangs an der Gaszapfsäule (100), und
Aktivieren einer Totmanneinrichtung (4) der Auslösevorrichtung , um bei einem Auftreten einer Störung eine Unterbrechung des Tankvorgangs zu bewirken.

16. Konsumgut zum Verkauf
**dadurch gekennzeichet,** dass
mindestens eine Auslösevorrichtung (1) nach einem der Ansprüche 1 bis 14 umfasst ist.

## Claims

1. A releasing device (1) for initiating a fueling process at a gasoline dispensing pump (100) with a safety switch, comprising
a fastening device (2) for releasably fastening the releasing device (1) to the gasoline dispensing pump, and
an actuating device (3), which is adjustably connected to the fastening device (2) and is adjustable such that the actuating device (3) remains in an actuated position operatively connected to the safety switch,
**characterised in** that the releasing device (1) includes a dead man's handle (4), which causes an interruption of the fueling process in the event of the occurrence of a disruption and thus in the persistence in an actuated position.

2. A releasing device (1) as claimed in Claim 1, **characterised in** that the actuating device (3) and the fastening device (2) are connected together by means of a hinge joint (5).

3. A releasing device (1) as claimed in Claim 1 or 2, **characterised in** that the hinge joint (5) includes a locking unit (51), which locks the actuating device (3) in the actuated position.

4. A releasing device (1) as claimed in one of the preceding Claims 1 to 3, **characterised in** that the fastening device (2) includes at least one suction unit (21) for releasably fastening the releasing device (1), particularly by suction, to the gasoline dispensing pump with safety switch.

5. A releasing device (1) as claimed in one of Claims 1 to 4, **characterised in** that the fastening device (2) includes a release aid (22) for the assisted release of the releasable fastening.

6. A releasing device (1) as claimed in one of the preceding Claims 1 to 5, **characterised in** that the actuating device (3) and/or the fastening device (2) is made of a material with at least one property, which is selected from the following group of material properties, including: fire-resistant and non-magnetic.

7. A releasing device (1) as claimed in one of the preceding Claims 1 to 6, **characterised in** that the actuating device (3) and/or the fastening device (2) is made of a plastic material, particularly the same plastic material.

8. A releasing device (1) as claimed in one of the preceding Claims 1 to 7, **characterised in** that the dead man's handle (4) for interrupting a fueling process, particularly a gas fueling process, on the occurrence of a disruption comprises at least one time switch, which causes an interruption of the fueling process in dependence on a predetermined dead time.

9. A releasing device as claimed in one of the preceding Claims 1 to 8, **characterised in** that the time switch includes a clock timer for monitoring the dead time.

10. A releasing device (1) as claimed in one of the preceding Claims 1 to 9, **characterised in** that the dead man's handle includes a signal transmitter for releasing an alarm.

11. A releasing device (1) as claimed in one of the preceding Claims 1 to 10, **characterised in** that a continuation switch for continuing and/or extending the fueling process is provided.

12. A releasing device (1) as claimed in one of the preceding Claims 1 to 11, **characterised in** that the releasing device (1) includes a contact switch (41) which enables actuation and thus the fueling process only on contact with a person (300) performing the fueling process.

13. A releasing device (1) as claimed in one of the preceding Claims 1 to 12, **characterised in** that the contact switch (41) includes an acoustic recognition unit, particularly a voice recognition unit.

14. A releasing device (1) as claimed in Claim 12 or 13, **characterised in** that the contact switch (41) includes a movement sensor.

15. A method of performing a fueling process on a gasoline dispensing pump (100) including at least the following steps:
fastening a releasing device (1) for initiating the fueling process to the gasoline dispensing pump (100), and
activating a dead man's handle (4) of the releasing device in order to cause an interruption of the fueling process on the occurrence of a disruption.

16. Consumer products for sale, **characterised in** that at least one releasing device (1) as claimed in one of Claims 1 to 14 is included.

## Revendications

1. Installation de déclenchement (1) pour déclencher un processus de ravitaillement en carburant sur un distributeur de carburant (100) avec commutateur de sécurité, comprenant
un dispositif de fixation (2) pour la fixation libérable de l'installation de déclenchement (1) sur le distributeur de carburant,
et un dispositif d'actionnement (3), qui est relié de manière mobile au dispositif de fixation (2) et qui peut être déplacé de sorte que le dispositif d'actionnement (3) s'immobilise dans une position d'actionnement en liaison active avec le commutateur de sécurité, **caractérisée en** ce que l'installation de déclenchement (1) présente un dispositif d'homme mort (4) qui produit en cas de dysfonctionnement une interruption du processus de ravitaillement en carburant et donc l'immobilisation dans une position d'actionnement.

2. Installation de déclenchement (1) selon la revendication 1, **caractérisée en** ce que le dispositif d'actionnement (3) et le dispositif de fixation (2) sont reliés entre eux au moyen d'une liaison articulée (5).

3. Installation de déclenchement (1) selon la revendication 1 ou 2, **caractérisée en** ce que la liaison articulée (5) comprend une unité de blocage (51) qui bloque le dispositif d'actionnement (3) dans la position d'actionnement.

4. Installation de déclenchement (1) selon l'une des revendications précédentes 1 à 3, **caractérisée en** ce que le dispositif de fixation (2) présente au moins une unité d'aspiration (21) pour la fixation libérable, notamment par aspiration, de l'installation de déclenchement (1) sur le distributeur de carburant avec le commutateur de sécurité.

5. Installation de déclenchement (1) selon l'une des revendications 1 à 4, **caractérisée en** ce que le dispositif de fixation (2) présente une aide à la libération (22) pour assister la libération de la fixation libérable.

6. Installation de déclenchement (1) selon l'une des revendications précédentes 1 à 5, **caractérisée en** ce que le dispositif d'actionnement (3) et/ou le dispositif de fixation (2) sont constitués d'un matériau ayant au moins une propriété sélectionnée dans le groupe suivant de propriétés de matériau, comprenant : difficilement inflammable et non magnétique.

7. Installation de déclenchement (1) selon l'une des revendications précédentes 1 à 6, **caractérisée en** ce que le dispositif d'actionnement (3) et/ou le dispositif de fixation (2) sont constitués d'une matière plastique, en particulier de la même matière plastique.

8. Installation de déclenchement (1) selon l'une des revendications précédentes 1 à 7, **caractérisée en** ce que le dispositif d'homme mort (4) destiné à interrompre en cas de dysfonctionnement un processus de ravitaillement en carburant, en particulier un processus de ravitaillement en carburant gazeux, comprend au moins un interrupteur à temps qui produit une interruption du processus de ravitaillement en carburant en fonction d'un temps mort prédéfini.

9. Installation de déclenchement (1) selon l'une des revendications précédentes 1 à 8, **caractérisée en** ce que l'interrupteur à temps présente une minuterie pour surveiller le temps mort.

10. Installation de déclenchement (1) selon l'une des revendications précédentes 1 à 9, **caractérisée en** ce que le dispositif d'homme mort présente un transmetteur de signaux pour déclencher une alarme.

11. Installation de déclenchement (1) selon l'une des revendications précédentes 1 à 10, **caractérisée en** ce qu'il est prévu un circuit de poursuite pour poursuivre et/ou prolonger le processus de ravitaillement en carburant.

12. Installation de déclenchement (1) selon l'une des revendications précédentes 1 à 11, **caractérisée en** ce que l'installation de déclenchement (1) présente un circuit de contact (41) qui ne permet un actionnement et donc le processus de ravitaillement en carburant qu'en cas de contact avec une personne (300) venant se ravitailler en carburant.

13. Installation de déclenchement (1) selon l'une des revendications précédentes 1 à 12, **caractérisée en** ce que le circuit de contact (41) présente une unité de reconnaissance acoustique, en particulier une unité de reconnaissance vocale.

14. Installation de déclenchement (1) selon la revendication 12 ou 13, **caractérisée en** ce que le circuit de contact (41) présente un détecteur de mouvement.

15. Procédé de mise en oeuvre d'un processus de ravitaillement en carburant sur un distributeur de carburant (100), comprenant au moins les étapes suivantes :
fixation d'une installation de déclenchement (1) pour déclencher le processus de ravitaillement en carburant sur le distributeur de carburant gazeux (100), et
activation d'un dispositif d'homme mort (4) de l'installation de déclenchement, destiné à produire en cas de dysfonctionnement une interruption du processus de ravitaillement en carburant.

16. Bien de consommation destiné à la vente, **caractérisé en** ce qu'il comprend au moins une installation de déclenchement (1) selon l'une des revendications 1 à 14.
